# EUROPÄISCHE PATENTSCHRIFT

(11) **EP 0 980 314 B1**
(45) Veröffentlichungstag und Bekanntmachung des Hinweises auf die Patenterteilung: **28.11.2001**
(21) Anmeldenummer: 98933488.3
(22) Anmeldetag: 09.05.1998
(51) Int. Cl.: B41F 27/12

(54) **VERFAHREN UND VORRICHTUNG ZUR MONTAGE BIEGSAMER PLATTEN, Z.B. DRUCKPLATTEN**
METHOD AND DEVICE FOR ASSEMBLING FLEXIBLE PLATES, FOR EXAMPLE PRINTING PLATES
PROCEDE ET DISPOSITIF DE MONTAGE DE PLAQUES FLEXIBLES, PAR EXEMPLE DE PLAQUES OFFSET

(30) Priorität: 09.05.1997 DE 19719559
(43) Veröffentlichungstag der Anmeldung: 23.02.2000
(73) Patentinhaber: Koenig & Bauer Aktiengesellschaft, 97080 Würzburg (DE)
(72) Erfinder: SCHNEIDER, Georg, D-97080 Würzburg (DE); SCHÄFER, Karl, Robert, D-97222 Rimpar (DE)
(86) Internationale Anmeldenummer: DE9801294
(87) Internationale Veröffentlichungsnummer: WO9851499

(56) Entgegenhaltungen:
- EP-A- 0 710 556

## Beschreibung

Die Erfindung betrifft eine Vorrichtung zur Montage biegsamer Platten entsprechend dem Oberbegriff des Anspruches 1 sowie ein dazugehöriges Verfahren.

Durch die JP 62-169646 A ist eine Vorrichtung zum Einbringen eines hinteren Endes einer biegsamen Druckplatte in eine Klemmeinrichtung auf einem Plattenzylinder bekannt.

Aus der DE 19 60 635 C ist ein Zylinder mit Befestigungsschlitzen für Druckplatten- oder Trägerplatten bekannt, deren Enden spitzwinklig bzw. stumpfwinklig abgekantet sind. Der Befestigungsschlitz verläuft entlang einer Sekante durch den zylindrischen Querschnitt des Zylinders, d. h. er verläuft schräg zum Durchmesser.

Die EP 07 10 556 A1 zeigt eine Vorrichtung zur Montage einer biegsamen Platte mit einem vorauslaufenden spitzwinklig und einem nachlaufenden stumpfwinklig abgekanteten Einhängeschenkel in einem Befestigungsschlitz eines Zylinders. Zum Einführen des nachlaufenden Einhängeschenkels ist ein Einführungsschieber vorgesehen.

Der Erfindung liegt die Aufgabe zugrunde, ein Verfahren sowie eine dazugehörige Vorrichtung zur Montage von mit Einhängeabkantungen versehenen biegsamen Platten auf einem mit einem Befestigungsschlitz versehenen Zylinder einer Rotationsdruckmaschine zu schaffen.

Diese Aufgabe wird hinsichtlich des Verfahrens erfindungsgemäß durch die Merkmale der Ansprüche 1 und 13 gelöst.

Die mit der Erfindung erzielbaren Vorteile bestehen insbesondere darin, daß eine sichere Zufuhr einer Einhängeabkantung am Ende einer Druckplatte auch in manuell schwer zugängige Befestigungsschlitze eines Zylinders einer Rotationsdruckmaschine gewährleistet ist. Die Vorrichtung besteht aus wenigen mechanischen Bauteilen und wird sowohl für das Einhängen eines vorderen - als auch für das Einhängen eines hinteren Einhängeschenkels einer Druckplatte in die Befestigungsschlitze eines Zylinders eingesetzt. Es ist auch möglich, mehrere Druckplatten am Umfang und mehrere Druckplatten über die axiale Länge des Zylinders anzuordnen.

Ein Ausführungsbeispiel der Erfindung ist in der Zeichnung dargestellt und wird im folgenden näher beschrieben.

Es zeigen:
- Fig. 1 bis Fig. 5: verschiedene Arbeitsstellungen der erfindungsgemäßen Vorrichtung in schematischer Darstellung beim Montieren einer Druckplatte und ohne Darstellung von Betätigungselementen;
- Fig. 6: eine Ansicht K der rechten Seite der Vorrichtung nach Fig. 1, jedoch mit Betätigungselementen;
- Fig. 7: eine Arbeitsstellung analog Fig. 1 bis 5 nach einer Variante des Verfahrens.

Ein Zylinder 1, z. B. ein Platten- oder Gummituchzylinder einer Rotationsdruckmaschine, ist zur Aufnahme von z. B. biegsamen Druckplatten 2 mit axial verlaufenden, sich von einer Mantelfläche 3 des Zylinders 1 in ein Inneres des Zylinders 1 erstreckenden Befestigungsschlitzen versehen. Mithin kann am Umfang des Zylinders 1 eine biegsame Platte 2, z. B. Druckplatte oder Trägerplatte, mit aufvulkanisiertem Gummituch befestigt werden. Die Platten 2 haben z. B. eine Dicke von 0,3 mm.

Die Platte 2 ist an ihrem Anfang 7 und an ihrem Ende 8 jeweils mit einer - aber mindestens einer - vorderen und einer hinteren Einhängeabkantung 9; 11, auch "vorauslaufende" (9) bzw. "nachlaufende" (11) Einhängeabkantung genannt, versehen. Jede Einhängeabkantung 9; 11 hat jeweils einen vorderen bzw. hinteren Einhängeschenkel 12; 13.

Der öffnungswinkel Alpha der "vorauslaufenden" Abkantung 9 ist spitz, z. B. bis 45°. Der öffnungswinkel Beta der "nachlaufenden" Abkantung 11 ist stumpf. Die Summe beider Winkel ist 180° bzw. annähernd 180°. Das nachlaufende Ende der Platte 2 muß aber nicht abgekantet sein. Es wird dann auf andere Weise am Mantel 3 gehalten.

Der Befestigungsschlitz 4; 6 ist im dargestellten Beispiel als ein in achsparalleler Richtung verlaufender, über die Länge des Zylinders 1 in das Innere des Zylinders 1 ragender, mit einer Mittellinie 10 gekennzeichneter Schlitz 4 ausgeführt, dessen Breite mindestens wenige Zehntel Millimeter breiter ist als die doppelte Dicke der Platte 2 bzw. der Trägerplatte für das Gummituch, oder der Trägerplatte plus Gummituch. Beide Einhängeschenkel 12; 13 können also gemeinsam aufgenommen werden.

Der Befestigungsschlitz 4 ist in einem spitzen Winkel Gamma (z. B. 35°) zum Mantel 3 des Zylinders 1 hin entgegen dessen Drehrichtung H geneigt (Fig. 1). Der Winkel Gamma ergibt sich als eingeschlossener Winkel zwischen einer durch den Schnittpunkt 15 einer von dem Befestigungsschlitz 4; 6 aufgespannten Ebene 10 (A) mit einer Tangente T. Wobei der Schnittpunkt 15 gleichzeitig der Punkt ist, der auf der halben Länge des virtuellen Bogens über die Einführöffnung des Befestigungsschlitzes 8; 9 auf der Kreislinie des Zylinders 1 liegt und von der Tangente T berührt wird.

Die öffnungswinkel Alpha und Beta der Einhängeabkantungen 9; 11 der Platte 2 sind dem Neigungswinkel Gamma des Befestigungsschlitzes 4; 6 angepaßt.

Auf dem Zylinder 1 ist eine Vorrichtung zur Montage (und Demontage) der biegsamen Platte 2, z. B. Druckplatte angeordnet, welche im wesentlichen aus zwei an die Mantelfläche 3 des Zylinders 1 anstellbaren vorderen (14) und hinteren (16) Einführschiebern besteht.

Die Einführschieber 14; 16 sind entlang der geneigten Ebene 10 (A) (Fig. 1) in Richtung Mantel 3 hin- und wegbewegbar. In der Platteneinführstellung fallen die Ebene 10 und die Ebene A zusammen. Die Einführschieber 14; 16 sind Rücken an Rücken (Leitfläche 22 an Leitfläche 23) aneinander gleitbar angeordnet. Sie erstrecken sich über die gesamte Länge des Befestigungsschlitzes 8; 9.

Eine jeweils der Mantelfläche 3 des Zylinders 1 zugewandte Unterseite 17; 18 jedes Einführschiebers 14; 16 weist - z. B. acht - Saugöffnungen 19; 21 zum Ansaugen eines Endes 7; 8 der Platte 2 auf. Die Unterseite 17; 18 ist konkav in einem Radius gewölbt, der dem Radius r des Zylinders 1 angepaßt ist. In den Saugöffnungen 19; 21 sind Sauger aus Gummi angebracht, die jeweils nur geringfügig über die Unterseite 17; 18 hinausstehen.

Jeder der Einführschieber 14; 16 weist eine dem anderen Einführschieber 16; 14 zugewandte Leitfläche 22 (Rücken); 23 (Rücken) zum Führen der abgekanteten Enden 7; 8 der Platte 2 beim Einbringen in den Befestigungsschlitz 4 auf.

Nach einer anderen Ausführungsvariante können die Leitflächen 22; 23 auch an einem nichtdargestellten Schieber sein, der sich zwischen den Einführschiebern 14; 16 befindet und separat betätigbar ist.

Weiterhin arbeitet jeder Einführschieber 14; 16 synchron mit einer Anzahl Andrückrollen 24; 26 zusammen, einer oder mehreren, z. B. zwei für jedes Plattenende. Vorzugsweise ist jede Andrückrolle 24; 26 auf der leitflächenfernen Außenseite 29; 31 des Einführschiebers 14; 16 mittels einer Halterung 27; 28 federnd, z. B. mittels Blattfedern 25 mit dem Einführschieber 14; 16, 20 verbunden. Hierdurch erreichen sie gleichzeitig mit der Unterseite 17; 18 des Einführschiebers 14; 16 die Mantelfläche 3 des Zylinders 1. Bei einer Variante berührt die Andrückrolle 24; 26 die Mantelfläche 3 noch vor der Unterseite 17; 18. Hierdurch kann das freie Ende der Platte 2 das über eine Führung 47 frei hinausragt, und sich auf ihrem Ende einerseits und andererseits der Leitflächen 23; 22 abstützt, vorgespannt werden. Hierdurch wird erreicht, daß der Einhängeschenkel 12 leichter einfädelt. Die Halterung 27; 28 kann z. B. vorteilhaft als Blattfeder ausgebildet oder mit einer Blattfeder 25 verbunden sein.

Zur Hin- und Wegbewegung jedes Einführschiebers 14; 16 entlang der Ebene A ist jeder Einführschieber 14; 16 beidendig mit einem Linearantrieb 32; 33 versehen (Fig. 6). Der Linearantrieb 32; 33 besteht z. B. aus zwei jeweils in Reihe geschalteten doppeltwirkenden Arbeitszylindern 34, 36. Das Ende der Kolbenstange des Arbeitszylinders 36 ist mit der Endplatte des zweiten Arbeitszylinders 34 formschlüssig verbunden. Das Ende 37 der Kolbenstange des zweiten Arbeitszylinders 34 ist mit der Vorderseite 29 des Einführschiebers 14 bzw. mit der Vorderseite 31 des Einführschiebers 16 verbunden.

Jeder Einführschieber 14 und 16 weist an seiner linken und rechten Stirnseite 38 Gleitbuchsen 42 auf. Sie dienen als Führung auf einer seitengestellfesten Führungsspindel 43.

Die jeweils zwei an den Außenseiten 29 bzw. 31 der Einführschieber 14; 16 angeordneten Linearantriebe 32 bzw. 33 arbeiten je Einführschieber 14 bzw. 16 synchron.

Die Einführschieber 14; 16 können je verschiedene Stellungen C; D; E; P einnehmen:
1. eine oberste mantelflächenferne Stellung C
2. eine mittlere Stellung D
   Sie ermöglicht eine berührungsfreie Drehung des Zylinders 1 mit eingehängter Platte 2. Sie ist durch den Hub f des Arbeitszylinders 34 begrenzt. Der Einführschieber 14; 16 wird durch das zusätzliche Ausfahren der Kolbenstange des Arbeitszylinders 36 bewegt.
3. eine zylindernahe unterste Stellung E.
   Die Unterseiten 17 bzw. 18 berühren den Zylindermantel 3. Falls schon eine Platte 2 auf der Mantelfläche 3 aufliegt, wird der Hub g des Zylinders 36 begrenzt.
4. in eine Stellung P.
   Sie liegt unterhalb der Stellung D und oberhalb der Stellung E. Die Stellung P ist so weit vom Mantel 3 entfernt, daß eine aufgespannte Platte 2 bzw. Trägerplatte mit Gummituch nicht berührt werden.

Die Länge eines Einhängeschenkels 12; 13 einer Platte 2 entspricht maximal der Hublänge f des Zylinders 34.

Nach einer anderen Ausführungsvariante kann der Linearantrieb 32; 33 auch aus einer motorisch angetriebenen Gewindespindel mit Drehwinkelgeber bestehen.

Nach einer weiteren Ausführungsvariante können die Einführschieber 14; 16 statt Linearführungen 42; 43 auch beidseitig an jeweils nicht dargestellten, etwa zylinderdurchmesserlangen Schwenkarmen befestigt sein, welche seitengestellfest gelagert und mittels Arbeitszylindern betätigbar sind. Dadurch wird ebenfalls eine Hin- und Herbewegung erzielt. Die Bewegung verläuft auf einer kurzen Strecke einer kreisförmigen Kurvenbahn großen Durchmessers, also in etwa parallel zu der von dem Befestigungsschlitz 4; 6 aufgespannten Ebene 10 (A).

An der Vorderseite 29 des vorderen Einführschiebers 14 ist nach einer Ausführungsvariante mindestens ein in Richtung auf den hinteren Einführschieber 16 hin- und zurück bewegbarer Stößel 44 befestigt. Er wird mittels eines Motors für geradlinige Bewegung 46, z. B. eines pneumatischen Arbeitszylinders oder eines elektr. Hubmagneten bewegt (Fig. 4 und 6). Der Stößel 44 ist durch eine Durchgangsbohrung des vorderen Einführschiebers 14 hindurchgeführt und steht im ausgefahrenen Zustand so weit heraus, daß er in einigem Abstand den nachlaufenden Einhängeschenkel 13 berühren kann. Es können auch Motoren für Drehbewegungen, z. B. ein Getriebemotor zum Antrieb einer Nockenscheibe verwendet werden.

Der Einführschieber 14; 16 ist zweckmäßigerweise plattenförmig ausgebildet (Fig. 6); er kann aber auch geländerartig ausgeführt sein.

Ein Verfahren zur Montage einer biegsamen Platte 2 läuft wie folgt ab. Der Zylinder 1 wird in einer Montagestellung positioniert, d. h. die Mittellinie 10 des Befestigungsschlitzes 4 fluchtet mit der Leitfläche 23 entlang der Ebene A des Einführschiebers 16 (Fig. 1). Der vordere Einführschieber 14 wird in seine oberste Stellung C, der hintere Einführschieber 16 wird in seine unterste Stellung E gebracht. Eine Bedienperson oder eine Vorrichtung schiebt entlang einer z. B. horizontalen, höhenverstellbaren Führung 47 eine Platte 2 bis der abgekantete Schenkel 12 an der Leitfläche 23 des Einführschiebers 16 anliegt. Nachfolgend wird der vordere Einhängeschenkel 12 vom vorderen Einführschieber 14 über dessen Unterseite 17 in den Befestigungsschlitz 4 eingeschoben. Die Einführschieber 14; 16 befinden sich nach Beendigung des Einschiebens des vorauslaufenden Schenkels 12 in Stellungen P; E (Fig. 2). Anschließend werden beide Einführschieber 14; 16 zurück in ihre oberste Stellung C; C gebracht (Fig. 3).

Da die Andrückrollen 24; 26 jeweils synchron der Bewegung der Einführschieber 14; 16 folgen, liegen sie schließlich auf der Platte 2 federnd auf.

Der Zylinder 1 rotiert anschließend in Produktionsrichtung H. Dabei drücken die gefedert gelagerten Andrückrollen 24; 26 die Platte 2 gegen die Mantelfläche 3. An dem Zylinder 1 ist ein benachbarter zweiter Zylinder 48, z. B. ein Gummizylinder, angestellt. Bei Rotation beider Zylinder wird die Platte 2 auf den Zylinder 1 aufwalzt (Fig. 3). Anstatt des zweiten Zylinders 48 kann auch ein anderes Andrückelement, z. B. eine anschwenkbare Walze, z. B. Farbauftragwalze, Anwendung finden.

Durch Drehen des Zylinders 1 gelangt das nachlaufende Ende 8 der Platte 2 in die Nähe der Einführschiebers 14; 16 bzw. in die Nähe des Befestigungsschlitzes 4. Hierbei steht der nachlaufende Einhängeschenkel 13 von der Mantelfläche 3 des Zylinders 1 ab. Der Zylinder 1 dreht so lange, bis die Mittellinie 10 des Befestigungsschlitzes 4 mit der Leitfläche 22 des vorderen Einführschiebers 14 fluchtet, d. h. auf der Ebene A liegt. Jetzt wird nach der ersten Ausführungsvariante der Stößel 44 aktiviert, so daß der Stößel 44 gegen den nachlaufenden Einhängeschenkel 13 in Richtung des in Stellung C befindlichen zweiten Einführschiebers 16 drückt. Gleichzeitig wird der Einführschieber 14 in seine unterste Stellung E bewegt. Während dieser Bewegung zieht sich der Stößel 44 allmählich in seine Ausgangsstellung (Fig. 4) zurück. Der hintere Einhängeschenkel 13 liegt währenddessen an der Leitfläche 22 des vorderen Einführschiebers 14 an (Fig. 4). Der hintere Einführschieber 16 wird nunmehr von Stellung C in Stellung P bewegt, und drückt auf die Abkantung des Schenkels 13 der Platte 2 und schiebt ihn in den Befestigungsschlitz 6 hinein (Fig. 5).

Eine Demontage von Platten erfolgt in umgekehrter Reihenfolge. Zum Herausziehen der Schenkel 12; 13 der Platte 2 werden die Saugöffnungen 19; 21 des jeweiligen Einführschiebers 14; 16 mit Saugluft beaufschlagt.

Zur Unterstützung bei der Demontage der Platte 2 kann auch am Grunde des Befestigungsschlitzes 4 jeweils eine Vorrichtung zum Lösen von Platten mit abgekanteten Enden angeordnet sein. Eine derartige Vorrichtung in ist in der DE 195 09 562 C1 beschrieben und weist einen vom Inneren des Zylinders 1 heraus in den Befestigungsschlitz 4; 6 einführbaren blattförmigen Ausheber auf.

Nach einer zweiten Ausführungsvariante des Verfahrens wird bei der Montage einer Platte 2 der Zylinder 1 soweit in Produktionsrichtung H verdreht, bis das Ende 8 der Platte 2 mit seiner hinteren Einhängeabkantung 11 an der Unterseite 18 des hinteren Einführschiebers 16 anliegt. Dabei stehen beide Einführschieber 14; 16 in Stellung C (Fig. 7).

Nachfolgend wird der erste Einführschieber 14 in Richtung Mantelfläche 3 in Position E verfahren und der Zylinder 1 nachfolgend entgegen seiner Produktionsrichtung soweit zurückgedreht, bis die Mittellinie 10 des Befestigungsschlitzes 6 mit der Leitfläche 22 fluchtet (nicht gezeigt). Schließlich wird der hintere Einhängeschenkel 13 an der Leitfläche 22 des ersten Einführschiebers 14 entlang mittels des zweiten Einführschiebers 16 in den Befestigungsschlitz 6 eingeschoben (analog Darstellung in Fig. 5).

## Patentansprüche

1. Vorrichtung zur Montage einer biegsamen Platte (2) mit einem vorlaufenden, spitzwinklig und einem nachlaufenden, stumpfwinklig abgekanteten Einhängeschenkel (12; 13) in, in Bezug zum Durchmesser des Zylinders (1), einem schräggestellten Befestigungsschlitz (4) eines Zylinders (1) mittels an die Schrägstellung des Befestigungsschlitzes (4) angepaßten, in Richtung Befestigungsschlitz (4) verschiebbaren Einführungsschieber (16) für den nachlaufenden Einhängeschenkel (13), **dadurch gekennzeichnet, daß** ein zusätzlicher schräggestellter Einführungsschieber (14) für den vorauslaufenden spitzwinklig abgekanteten Einhängeschenkel (12) vorgesehen ist, daß dieser Einführungsschieber (14) in Richtung Befestigungsschlitz (4) verschiebbar ist.

2. Vorrichtung nach Anspruch 1, **dadurch gekennzeichnet, daß** beide Einführungsschieber (14; 16) in mehr als zwei Positionen (C; D; E; P) anhaltbar sind.

3. Vorrichtung nach den Ansprüchen 1 bis 2, **dadurch gekennzeichnet, daß** jeder Einführschieber (14; 16) einen Linearantrieb (32; 33) aufweist.

4. Vorrichtung nach den Ansprüchen 1 bis 3, **dadurch gekennzeichnet, daß** die Einführschieber (14; 16) eine Anzahl gefederter Andrückrollen (24; 26) aufweisen.

5. Vorrichtung nach den Ansprüchen 1 bis 4, **dadurch gekennzeichnet, daß** am vorderen Einführschieber (14) mindestens ein ihn durchdringender in Richtung hinteren Einführschieber (16) hin- und zurückbewegbarer Stößel (44) vorgesehen ist.

6. Vorrichtung nach den Ansprüchen 1 bis 5, **dadurch gekennzeichnet, daß** die Einführschieber (14; 16) plattenförmig ausgebildet sind.

7. Vorrichtung nach den Ansprüchen 1 bis 6, **dadurch gekennzeichnet, daß** die der Mantelfläche (3) des Zylinders (1) zugewandte Unterseite (17; 18) des Einführschiebers (14; 16) Saugöffnungen (19; 21) zum Ansaugen eines Endes der Platte (2) aufweist.

8. Vorrichtung nach den Ansprüchen 1 bis 7, **dadurch gekennzeichnet, daß** die Unterseite (17; 18) des Einführschiebers (14; 16) konkav dem Radius (r) des Zylinders (1) angepaßt ist.

9. Vorrichtung nach den Ansprüchen 1 bis 8, **dadurch gekennzeichnet, daß** im Befestigungsschlitz (4) ein in Richtung Mantel (3) bewegbarer, blattförmiger Ausheber angeordnet ist.

10. Vorrichtung nach den Ansprüchen 1 bis 9, **dadurch gekennzeichnet, daß** der Rücken beider Einführschieber (14; 16) jeweils für den anderen Einführschieber (16; 14) eine Leitfläche und Gleitfläche (22; 23) bildet.

11. Vorrichtung nach den Ansprüchen 1 bis 10, **dadurch gekennzeichnet, daß** die Einführschieber (14; 16) parallel hintereinander und sich über die gesamte Breite einer Platte (2) erstreckend angeordnet sind.

12. Vorrichtung nach den Ansprüchen 1 bis 11, **dadurch gekennzeichnet, daß** der Einführschieber (14; 16) beidseits an gestellfest gelagerten Schwenkarmen auf einer kreisförmigen Kurvenbahn hin- und herbewegbar ist, welche in Platteneinführstellung des Zylinders (1) nahezu parallel zu einer von dem Befestigungsschlitz (4; 6) aufgespannten Ebene (A; 10) verläuft.

13. Verfahren zur Montage einer biegsamen Platte (2) mit einem vorlaufenden spitzwinklig und einem nachlaufenden stumpfwinklig abgekanteten Einhängeschenkel (12; 13) in einem mit mindestens einem Befestigungsschlitz (4) versehenen Zylinder (1), **dadurch gekennzeichnet, daß** die Platte (2) mit dem vorlaufenden Einhängeschenkel (12) gegen eine Leitfläche (23) eines hinteren Einführschiebers (16) geführt und nachfolgend der Einhängeschenkel (12) mittels eines ersten Einführschiebers (14) in den positionierten Befestigungsschlitz (4) eingeschoben wird, daß anschließend der Zylinder (1) mit der Platte (2) so bewegt wird, daß in der Nähe des zweiten Befestigungsschlitzes (6) der nachlaufende Einhängeschenkel (13) zunächst einen größeren Abstand (f) zur Mantelfläche (3) des Zylinders (1) aufweist, der zumindest der Länge des abgekanteten Einhängeschenkels (13) entspricht, daß anschließend der Zylinder (1) weiter soweit in Produktionsrichtung (H) verdreht wird, daß das Ende (8) der Platte (2) mit seiner nachlaufenden Einhängeabkantung (11) an einer Unterseite (18) des hinteren Einführschiebers (16) anliegt, daß anschließend der vordere Einführschieber (14) in Richtung Mantelfläche (3) in eine vorbestimmte Position (D; E oder P) bewegt wird, daß anschließend der Zylinder (1) nachfolgend entgegen seiner Produktionsrichtung (H) soweit zurückgedreht wird, bis eine Mittellinie (10) des Befestigungsschlitzes (6) mit einer Leitfläche (22; 23) der Einführschieber (14; 16) fluchtet, und daß schließlich der hintere Einhängeschenkel (13) an einer Leitfläche (22) entlang mittels des zweiten Einführschiebers (16) in den Befestigungsschlitz (6) eingeschoben wird.

## Claims

1. Device for mounting a flexible plate (2) having a leading hook-in arm (12) bent over at an acute angle at the edge and having a trailing hook-in arm (13) bent over at an obtuse angle at the edge in a fixing slot (4) in a cylinder (1), set obliquely with respect to the diameter of the cylinder (1), by means of insertion sliders (16) which are matched to the oblique position of the fixing slot (4), can be displaced in the direction of the fixing slot (4) and are intended for the trailing hook-in arm (13), **characterized in that** an additional obliquely positioned insertion slider (14) is provided for the leading hook-in arm (12) bent over at an acute angle at the edge, and **in that** this insertion slider (14) can be displaced in the direction of the fixing slot (4).

2. Device according to Claim 1, **characterized in that** both insertion sliders (14; 16) can be stopped in more than two positions (C; D; E; P).

3. Device according to Claims 1 and 2, **characterized in that** each insertion slider (14; 16) has a linear drive (32; 33).

4. Device according to Claims 1 to 3, **characterized in that** the insertion sliders (14; 16) have a number of sprung pressure rollers (24; 26).

5. Device according to Claims 1 to 4, **characterized in that**, on the front insertion slider (14) there is provided at least one plunger (44) which passes through it and can be moved to and fro in the direction of the rear insertion slider (16).

6. Device according to Claims 1 to 5, **characterized in that** the insertion sliders (14; 16) are of plate-like design.

7. Device according to Claims 1 to 6, **characterized in that** the underside (17; 18) of the insertion slider (14; 16), facing the peripheral surface (3) of the cylinder (1), has suction openings (19; 21) to attract one end of the plate (2) by suction.

8. Device according to Claims 1 to 7, **characterized in that** the underside (17; 18) of the insertion slider (14; 16) is matched in concave fashion to the radius (r) of the cylinder (1).

9. Device according to Claims 1 to 8, **characterized in that** a sheet-like ejector which can be moved in the direction of the periphery (3) is arranged in the fixing slot (4).

10. Device according to Claims 1 to 9, **characterized in that** the back of the two insertion sliders (14; 16) in each case forms a guide surface and sliding surface (22; 23) for the other insertion slider (16; 14).

11. Device according to Claims 1 to 10, **characterized in that** the insertion sliders (14; 16) are arranged to be parallel to and behind one another and to extend over the entire width of a plate (2).

12. Device according to Claims 1 to 11, **characterized in that** the insertion slider (14; 16) can be moved to and fro on a circular cam path on either side of pivoting arms mounted fixed to the frame, the said cam path, in the plate insertion position of the cylinder (1), running virtually parallel to a plane (A; 10) covered by the fixing slot (4; 6).

13. Method of mounting a flexible plate (2) having a leading hook-in arm (12) bent over at an acute angle at the edge and a trailing hook-in arm (13) bent over at an obtuse angle at the edge in a cylinder (1) provided with at least one fixing slot (4), **characterized in that** the plate (2) with the leading hook-in arm (12) is guided against a guide surface (23) of a rear insertion slider (16) and the hook-in arm (12) is then inserted into the positioned fixing slot (4) by means of a first insertion slider (14), **in that** the cylinder (1) with the plate (2) is then moved in such a way that, in the vicinity of the second fixing slot (6), the trailing hook-in arm (13) initially has a relatively large distance (f) from the peripheral surface (3) of the cylinder (1), which distance corresponds at least to the length of the bent-over hook-in arm (13), **in that** the cylinder (1) is then rotated onwards in the production direction (H) to such an extent that the end (8) of the plate (2) rests with its trailing hook-in bent-over edge (11) on an underside (18) of the rear insertion slider (16), **in that** the front insertion slider (14) is then moved in the direction of the peripheral surface (3) into a predetermined position (D; E or P), **in that** the cylinder (1) is then rotated back, counter to its production direction (H), until a centre line (10) of the fixing slot (6) is aligned with a guide surface (22; 23) of the insertion sliders (14; 16), and **in that**, finally, the rear hook-in arm (13) is pushed along a guide surface (22) and into the fixing slot (6) by means of the second insertion slider (16).

## Revendications

1. Dispositif de montage d'une plaque (2) flexible, avec une branche d'accrochage (12; 13), évoluant en position avant, repliée selon un angle aigu, et une autre, évoluant à l'arrière, repliée selon un angle obtus, dans une fente de fixation (4), calée angulairement obliquement par rapport au diamètre du cylindre (1), d'un cylindre (1), au moyen de coulisseaux d'introduction (16), prévus pour la branche d'accrochage (13) évoluant à l'arrière, adaptés à la position oblique de la forme de fixation (4), déplaçables dans la direction de la fente de fixation (4), **caractérisé en ce qu'**un coulisseau d'introduction (14) supplémentaire, calé angulairement obliquement, est prévu pour la branche d'accrochage (12) coudée à angle aigu, évoluant à l'avant, **en ce que** ce coulisseau d'introduction (14) est déplaçable dans la direction de la fente de fixation (4).

2. Dispositif selon la revendication 1, **caractérisé en ce que** les deux coulisseaux d'introduction (14; 16) sont susceptibles d'être stoppés en plus de deux positions (C; D; E; P).

3. Dispositif selon les revendications 1 à 2, **caractérisé en ce que** chaque coulisseau d'introduction (14; 16) présente un entraînement linéaire (32; 33).

4. Dispositif selon les revendications 1 à 3, **caractérisé en ce que** les coulisseaux d'introduction (14; 16) présentent une pluralité de rouleaux de pressage (24; 26) suspendus élastiquement.

5. Dispositif selon les revendications 1 à 4, **caractérisé en ce que** sur le coulisseau d'introduction avant (14) est prévu au moins un poussoir (44), déplaçable en avancement et en recul, traversant le coulisseau d'introduction avant (14), dans la direction du coulisseau d'introduction (16) arrière.

6. Dispositif selon les revendications 1 à 5, **caractérisé en ce que** les coulisseaux d'introduction (14; 16) sont en forme de plaques.

7. Dispositif selon les revendications 1 à 6, **caractérisé en ce que** la face inférieure (17; 18), tournée vers la surface d'enveloppe (3) du cylindre (1), du coulisseau d'introduction (14; 16) présente des ouvertures d'aspiration (19; 21) pour aspirer une extrémité de la plaque (2).

8. Dispositif selon les revendications 1 à 7, **caractérisé en ce que** la face inférieure (17; 18) du coulisseau d'introduction (14; 16) est adaptée de façon concave au rayon (r) du cylindre (1).

9. Dispositif selon les revendications 1 à 8, **caractérisé en ce que**, dans la fente de fixation (4), est disposé un enleveur en forme de lame, déplaçable dans la direction de l'enveloppe (3).

10. Dispositif selon les revendications 1 à 9, **caractérisé en ce que** le dos des deux coulisseaux d'introduction (14; 16) forme chaque fois, pour l'autre coulisseau d'introduction (16; 14), une surface de guidage et une surface de coulissement (22; 23).

11. Dispositif selon les revendications 1 à 10, **caractérisé en ce que** les coulisseaux d'introduction (14; 16) sont disposés parallèlement l'un derrière l'autre et en s'étendant sur toute la largeur d'une plaque (2).

12. Dispositif selon les revendications 1 à 11, **caractérisé en ce que** le coulisseau d'introduction (14; 16) est déplaçable dans un sens et dans l'autre des deux côtés sur des bras pivotants montés rigidement sur le bâti, sur une trajectoire courbe en forme de cercle, qui, dans la position d'introduction de plaque du cylindre (1), s'étend à peu près parallèlement à un plan (A; 10) couvert par la fente de fixation (4; 6).

13. Procédé de montage d'une plaque flexible (2) avec une branche d'accrochage (12; 13) coudée à angle aigu, évoluant à l'avant et l'autre étant coudée à l'angle obtus, évoluant à l'arrière, dans un cylindre (1) muni d'au moins une fente de fixation (4), **caractérisé en ce que** la plaque (2) est guidée, avec la branche d'accrochage (12) évoluant à l'avant, contre une surface de guidage (23) d'un coulisseau d'introduction arrière (16) et, ensuite, la branche d'accrochage(12) est insérée, au moyen d'un premier coulisseau d'introduction (14), dans la forme de fixation (4) ayant été positionnée, **en ce que**, ensuite, le cylindre (1) avec la plaque (2) est déplacé de façon que, à proximité de la deuxième fente de fixation (6), la branche d'accrochage (13), évoluant à l'arrière, soit d'abord à une plus grande distance (f) de la surface d'enveloppe (3) du cylindre (1), qui correspond au moins à la longueur de la branche d'accrochage (13) repliée, **en ce qu'**ensuite le cylindre (1) est tourné encore dans la direction de production (H), de manière que l'extrémité (8) de la plaque (2) appuie par son repli d'accrochage (11), évoluant à l'arrière, sur une face inférieure (18) du coulisseau d'introduction arrière (16), **en ce que**, ensuite, le coulisseau d'introduction avant (14) est déplacé dans la direction de la surface d'enveloppe (3), dans une position D; E ou P) prédéterminée, **en ce que**, ensuite, le cylindre (1), à la suite de cela, est ramené par rotation à l'encontre de sa direction de production (H), jusqu'à ce qu'un axe (10) de la forme de fixation (6) soit alignée avec une surface de guidage (22; 23) du coulisseau d'introduction (14; 16), et **en ce que**, enfin, la branche d'accrochage arrière (13) soit insérée dans la fente de fixation(6), en étant placée le long d'une surface de guidage (22), au moyen du deuxième coulisseau d'introduction (16).
